# FASCICULE DE BREVET EUROPEEN

(11) **EP 0 084 495 B1**
(45) Date de publication et mention de la délivrance du brevet: **09.04.1986**
(21) Numéro de dépôt: 83400089.5
(22) Date de dépôt: 13.01.1983
(51) Int. Cl.: B07C 5/36, B07C 5/12

(54) **Dispositif de tri sur un convoyeur horizontal**
Sortiervorrichtung auf einem horizontalen Förderband
Sorting device on a horizontal conveyor

(30) Priorité: 15.01.1982 FR 8200603
(43) Date de publication de la demande: 27.07.1983
(73) Titulaire: SAINT-GOBAIN EMBALLAGE, 92400 Courbevoie (FR)
(72) Inventeur: Ducloux, Marcel, F-78420 Carrieres Sur Seine (FR)
(74) Mandataire: Eudes, Marcel

## Description

Au cours de nombreuses opérations industrielles, les objets manipulés peuvent être transportés sur des convoyeurs offrant un simple support horizontal. C'est notamment le cas d'arti- des tels que des bouteilles, pots ou autres récipients en verre. Leur fabrication et plus encore les opérations de conditionnement des produits auxquels ces récipients sont destinés s'effectuent à très haute cadence, en particulier dans l'embouteillage et exigent l'emploi de machines automatiques. Les machines en question, qu'elles soient de contrôle, de remplissage ou de capsulage, etc. sont généralement des machines à barillet alimentées par une chaîne de convoyeurs horizontaux sur lesquels les articles, des bouteilles par exemple, sont simplement posés: une roue en étoile les prélève un à un pour les séparer et les présenter tour à tour, en continu ou pas à pas à un ou plusieurs postes de travail, avant de les relâcher sur le tronçon suivant de convoyeur.

A divers moments, il peut en outre être nécessaire d'aiguller différemment les objets successifs, en fonction de tel ou tel critère, vers les étapes ultérieures de la fabrication en cours. C'est en particulier les cas pour dédoubler des files, les regrouper au contraire ou encore à la sortie des postes de contrôle, lorsqu'il faut éliminer les objets défectueux.

On a rapidement songé à placer sur le côté du convoyeur, à poste fixe, un éjecteur constitué d'un poussoir transversal mû par un vérin pneumatique sur une distance de l'ordre de la largeur ou du diamètre de l'objet, ou encore, quand il s'agit d'objets relativement légers, une buse émettant à leur passage un jet d'air suffisamment violent.

Ces dispositifs présentent l'intérêt d'une construction très simple et s'adaptent très facilement à des changements de fabrication; toutefois, ils doivent agir d'autant plus rapidement que la cadence est plus élevée ple, de sorte que l'action du poussoir devient rapidement trop violente, même s'il ne s'agit que d'éjecter des objets défectueux.

On a déjà proposé d'associer au poussoir un organe de guidage et de rétention, telle une roue à étoile porteuse d'alvéoles secondaires verrouillés par une mâchoire élastique, dans lesquels le poussoir engage au passage l'objet à éjectez, pour qu'il se trouve ensuite extrait de la roue en un point différent de celui où il se dégage normalement de l'étoile (DE-A-23 47563). Cependant, sur un tel dispositif, l'action du poussoir reste extrêmement brutale à très haute cadence.

On a encore envisagé de combiner le poussoir avec une roue auxiliaire élastique contre laquelle il applique l'objet à évacuer pendant un temps suffisant pour permettre à la roue d'engager celui-ci sur un convoyeur auxiliaire qui le dévie vers un couloir latéral: la course du poussoir peur être réduite, son action est rendue plus douce et plus sûre, mais le gain en cadence est malgré tout limité.

C'est pourquoi en ce qui concerne le contrôle optique de bouteilles et flacons il existe des machines à tri incorporé dans lesquelles des organes tels qu'un ensemble de mâchoires ou de ventouses montées sur la roue en étoile en regard de chaque alvéole et commandées par un distributeur saisissent les cols pour relâcher séparément les bouteilles acceptées et les bouteilles refusées, à des instants différents-du-cycle-de rotation, de façon à les diriger vers deux convoyeurs différents. Ces machines sont capables d'opérer à des cadences assez élevées mais elles sont de construction assez complexe et de fonctionnement relativement délicat, et, conçues pour un pas angulaire déterminé, elles s'adaptent assez mal à des changements de fabrication correspondant à un changement notable de forme ou de dimension des articles, de sorte qu'elles sont coûteuses, d'entretien délicat et n'ont pas toujours la souplesse d'emploi souhaitée.

On a donc aussi créé des machines à éjection séparée dont le dispositif éjecteur accompagne encore les articles dans leur défilement mais se trouve à nouveau placé sur le côté du convoyeur, en aval du poste de contrôle proprement dit. D'une manière générale, ce dispositif est alors constitué d'une bande sans fin qui porte des poussoirs capables de repousser progressivement en direction du convoyeur auxiliare, lorsqu'ils sont mis en action par un signal de défaut émanant du poste de contrôle, les bouteilles ou flacons qu'il y a lieu d'éliminer.

Ces machines sont, en principe, d'une fabrication moins complexe et permettent d'opérer à des cadences extrêmement élevées. Elles sont donc d'un emploi intéressant sur es chaînes d'embouteillage, mais il faut noter qu'elles exigent que les articles à trier soient au préalable suffisamment espacés, puisqu'ils défilent sur une distance notable en face de la bande de poussoirs sans-que l'on puisse placer de guide le long du convoyeur à l'emplacement correspondant. Il existe donc des risques de décalage de tel ou tel article, d'autant plus importants que l'appareillage est souvent mouillé ou même gras, et ceci est susceptible de perturber le tri. Un tel incident peut, en particulier, se produire en cas d'arrêt ou d'engorgement de la partie aval de la chaîne si l'on ne prévoit pas à la sortie du dispositif un espace mort suffisant, ou encore en cas d'arrêt brutal. Les machines en question ne sont donc pas sans inconvénients, en particulier quant à leur encombrement sur a chaîne.

On a donc enfin déjà proposé de recourir à une solution intermédiaire, dans laquelle un organe d'éjection coopère directement avec une roue distributrice en étoile, en particulier celle d'un poste de contrôle, en accompagnant les articles pour les aiguiller à volonté dans deux directions différentes. La publication de brevet DE-A-29 36988 décrit en particulier une roue éjectrice d'axe vertical montée en regard de la roue distributrice en étoile, synchronisée avec elle et équipée, selon un pas correspondant au sien, d'une série de doigts éjecteurs articulés sur des axes verticaux placés à leur partie amont. En vue d'éjecter les bouteilles, ces doigts s'appliquent contre leur surface pour les maintenir au contact de la roue distributrice. En fait, il s'avère difficile de guider chaque bouteille sur une distance suffisante pour la détourner de son chemin normal sans que le doigt entre en contact avec la bouteille suivante ou que son débattement angulaire soit excessif, conduisant à des glissements variables, facteurs d'instabilité: la face externe du doigt doit avoir une forme concave, son extrémité travaillant seule, et chaque diamètre de bouteilles requiert une roue éjectrice différente. Enfin, la structure des doigts permet mal de les resserrer suffisamment pour que le dispositif se prête à l'éjection de bouteilles de faibles capacités dont le diamètre ne dépasse pas 50 à 60 mm.

L'invention telle qu'elle est revendiquée a pour objet de proposer une roue éjectrice analogue mais d'action plus progressive et de structure plus compacte. A cette fin, cette roue est équipée de doigts éjecteurs articulés sur des axes placés à leur partie aval et possédant une portée utile convexe qui longe au repos la périphérie de la roue. Il en résulte qu'au cours de l'éjection, le doigt, après être entré en contact avec la bouteille, se déploie en roulant à peu pré sans glisser le long de sa surface et sans lui imposer de choc. En outre, ces doigts ne sont pas normalement disposés en une seule, mais en deux rangées périphériques superposées en quinconce ou mieux encore imbriquées.

De préférence enfin le diamètre extérieur de la roue éjectrice sera de l'ordre de la moitié oui du tiers du diamètre du cercle définissant la trajectoire des articles le long de la roue distributrice.

La roue éjectrice peut elle-même être une roue en étoile engrenant en quelque sorte sur la roue distributrice par l'intermédiaire des récipients mais, aux cadences élevées de fonctionnement utilisées, il est préférable, voire indispensable qu'elle soit synchronisée de façon indépendante sur cette dernière par l'intermédiaire d'une transmission mécanique ou encore d'un dispositif de synchronisation électronique. Dans un tel cas, il n'est pas nécessaire que la roue éjectrice soit une roue en étoile, il est même possible d'admettre entre les deux roues un certain glissement ce qui permet de ne pas changer nécessairement de roue éjectrice lorsque l'on modifie, dans une certaine fourchette, le pas de la machine de contrôle en vue d'un changement de fabrication.

Les doigts éjecters sot des organes passifs repoussés en permanence vers l'extérieur par un ressort ou un moyen élastique analogue mais normalement retenus en position de repos, re- tractée, par un organe d'accrochage, de façon que leur portée externe longe la périphérie de la roue éjectrice. L'action d'un vérin, dont le fonctionnement est provoqué de façon classique par un signal d'éjection émis par la poste de contrôle au passage d'un article défectueux, libère un doigt au moment voulu pour lui permettre de venir en appui sur la paroi extérieure de cet article puis de se déployer progressivement, maintenant ainsi l'article en position dans son alvéole sur la roue distributrice jusqu'à ce qu'il ait franchi la zone de sortie normale vers le convoyeur principal et se soit engagé sur le circuit auxiliaire d'élimination. Ce vérin est de préférence placé à poste fixe et, de même, les doigts déployés sont ensuite ramenés en position de verrouillage par un organe de réarmement extérieur disposé à poste fixe. Ce peut être à nouveau un vérin, mais plus simplement un organe passif comprenant un galet de réarmement ou une came de façon à repousser les doigts voulus en position d'accrochage, l'un de ces éléments s'effaçant ensuite avantageusement sous l'action d'un ressort jusqu'à ce que l'organe de réarmement soit à nouveau sollicité par un doigt déployé à la suite de l'éjection ultérieure d'un nouvel article. Cet élément peut en particulier comprendre un mécanisme à mentonnet.

Une description détaillée de deux versions avantageuses de la machine selon l'invention est donnée ci-dessous en référence aux figures qui motrent:
-figure 1: une vue de dessus schématique avec arraché d'une machine de contrôle équipée d'une roue éjectrice étoilée;
- figure 2: une vue de détail, en coupe horizontale, de la roue éjectrice de la-figure 1;
-figure 3: une coupe verticale de la roue éjectrice, selon la ligne 111.111 de la figure 2, montrant les deux rangées de doigts éjecteurs;
- figure 4: à plus grande échelle, une section verticale correspondant à un détail de la figure 3;
- figure 5: de façon schématique, en plan, les phases de fonctionnement successives d'un doigt éjecteur;
- figure 6: une vue de dessus d'une machine de contrôle à doigts imbriqués destinée à des bouteilles de petites dimensions;
- figure 7: une vue latérale de cette machine.

La machine représentée dans son ensemble sur la figure 1 est placée le long d'un convoyeur 1, à la sortie d'un système de guides latéraux 2. Elle comprend principalement un barillet porteur d'une roue distributrice étoilée 3, possédant deux plateux superposés dont les dents 4 saisissent une par une, à hauteur du fût, les bouteilles 5 en attente sur le convoyeur, les espaçant légèrement, puis les présentent tour à tour, sur un cercle D, devant un poste de contrôle schématisé en 6, tandis qu'un bande sans fin 7, circulant sur des poulies 8 en face de la roue 3, les met en rotation à l'intérieur des alvéoles de cette dernière. Le diamètre du cercle C de contact avec la bande 7 sera de préférence à peu près constant d'une fabrication à l'autre et, par exemple, de l'ordre de 750 mm. Dans le cas représenté sur la figure, ces alvéoles se trouvent au nombre de 24, espacés de 15°.

A la sortie de la machine, les bouteilles sont normalement reprises par le convoyeur 1, mais un système de deux guides 9a et 9b agissant le premier au niveau du fût des bouteilles, le deuxième au niveau du col pour obtenir une meilleure stabilité, dessine aussi un embranchement vers une dérivation 10. En face de cette dérivation et en regard de la roue distributrice est placée la roue éjectrice 11. La périphérie de cette roue est porteuse d'une succession de doigts éjecteurs 12, dont chacun est articulé sur un axe 13, et repoussé vers l'extérieur par un ressort 14, mais porte un ergot 15, qui permet à une gâchette 16 de le retenir en position rétractée le long d'un cercle E définissant la périphérie de la roue éjectrice, à une distance de l'axe de la roue distributrice correspontant, aux jeux près, au rayon du cercle de contact C. En cas de besoin, un poussoire 17 libèrera l'un des doigts en face de l'une des bouteilles pour provoquer l'éjection de cette dernière en la repoussant vers la dérivation 10. Sur la figure deux bouteilles sont ainsi en cours d'éjection.

Le dispositif comporte encore un organe 18 de réaremement des doigts éjecteurs dont le fonctionnement sera décrit plus loin.

La roue éjectrice peut posséder, par exemple, douze doigts éjecteurs répartis en deux séries superposées de six doigts 12a, 12b espacés de 60°, elles-même décalées entre elles de 30°. Son centré sera alors placé à une distance du cercle D égale, aux jeux près, à la moitié du rayon de celui-ci, et sa vitesse angulaire sera double de celle de la roue distributrice.

Les deux roues tournent ainsi sans glissement, un doigt se présentant régulièrement en face de chaque alvéole; ils est donc possible d'équiper la roue éjectrice d'une étoile 19, notamment pour faciliter l'évacuation sur le brin aval du convoyeur 1 si celui-ci fait avec la direction de sortie des bouteilles un angle plus accentué que celui représenté. Dans ces conditions, bien que les roues engrènent dans une certaine mesure par l'intermédiaire des bouteilles qu'elles emprisonnent, et en raison des jeux indispensables il reste nécessaire en pratique, pour assurer sa synchronisation, de prévoir un entraînement séparé de la roue éjectrice, pour permettre des cadences très élevées de fonctionnement et pour éviter tout incident en cas d'interruption de l'alimentation de la machine.

A condition d'omettre l'étoile 19, il est toutefois possible d'admettre un glissement délibéré entre les défilements de la roue éjectrice et de la roue distributrice, de sorte que le pas de cette dernière pourrait, par exemple, être réduit et le nombre de ses postes porté à trente sans qu'il soit nécessaire de changer la roue éjectrice, à condition, bien entendu, que le mouvement de cette dernière soit accéléré, pour que les deux roues restent synchronisées de sorte que la présentation et l'échappement de chaque doigt se produisent encore aux moments voulus.

Comme on le voit mieux sur la figure 2, les doigts éjecteurs 12 possèdent une longueur de l'ordre d'une fois et demi le diamètre des bouteilles et une forme cintrée, qui leur confère d'ailleurs une portée extérieure 20 plus convexe que la périphérie de la roue éjectrice. Par son action, le ressort 14, enroulé autour de l'axe 13 de chaque doigt et emprisonné la portée 21 de celui-ci et une goupille 22, tend à le repousser vers l'extérieur jusqu'à ce que sa portée 23 vienne en butée sur la goupille 22. L'ergot d'accrochage 15 de chacun des doigts est formé d'un boulon qui se visse sur le doigt et qu'un contre-écrou 24 permet de bloquer dans la position convenable.

L'organe de réarmement 18 comprend essentiellement une came 25, repoussée vers la roue éjectrice 11 par un ressort limiteur d'effort 26 et porteuse d'un, ou de deux, galets de réarmement 27.

D'autre part, il est généralement utile, comme le montrent les figures, d'équiper l'embranchement de sortie d'un organe d'aiguillage semi- positif 28 rappelé élastiquement en direction de la roue éjectrice, dans la position 28'. Lorsqu'il se trouve au repos, cet organe aiguille positivement les articles en direction de la sortie principale, correspondant au brin aval du convoyeur 1 en leur assurant un guidage continu, mais, si la force qu'il exerce, compte-tenu des bras de leviers respectifs, est moins puissante que celle des doigts éjecteurs 12, lorsque l'un de ces doigts se déploie devant une bouteille à éjecter, il la maintient dans son alvéole sur la roue distributrice et cette bouteille repousse l'aiguillage 28, l'écartant progressivement pour s'engager vers la dérivation 10.

L'aiguillage 28 est avantageusement constitu- tué de deux ou plusieurs lames indépendantes 28a, 28b de longueurs différentes, articulées ici sur un même axe 29 situé vers l'amont et susceptibles de revenir au repos indépendamment les unes des autres sous l'action de ressorts distincts 30a, 30b dès que la bouteille en cours d'éjection les a dépassées, de façon à se trouver prêtes à guider la bouteille suivante en direction du convoyeur principal, à moins qu'il n'y ait lieu de l'éjecter à son tour.

Comme le montre la figure 3, la roue éjectrice comprend un moyeu 31 porté par un arbre 32 et solidaire d'un pignon d'entraînement 33 synchronisé par une transmission convenable, non représentée, avec le dispositif d'entraînement du barillet de la roue distributrice. Le moyeu 31 porte un voile 34 et reçoit en outre deux flasques 35a et 35b. Sur ces trois éléments sont montés d'une part les axes, soit 13a et 13b, qui reçoivent respectivement les poussoirs, soit 12a et 12b, d'autre part les goupilles 22a, 22b.

On voit plus clairement sur la figure 4 que la tête de l'ergot 15 possède une partie antérieure conique 151 et forme à sa'partie postérieure un épaulement 152.

De part et d'autre du moyeu 31 sont aussi montées deux séries de gâchettes, soit 16a, 16b, rappelées élastiquement vers le haut de façon à retenir respectivement les doigts éjecteurs 12a, 12b. Dans l'exemple représenté, ces gâchettes sont constituées d'une plaquette 161 portant vers le haut, à son extrémité, un tenon 162 et montée sur une lame de ressort 163. Au repos, le tenon 162 vient s'accrocher derrière l'épaulement 152 formé par la face arrière de la tête de l'ergot 15, et retient ainsi le doigt effacé le long de la périphérie de la roue éjectrice.

Deux séries de poussoires de détente, soit 17a et 17b, s'appuient alternativement sur les gâchettes 16a et 16b, qu'ils sont capables de repousser vers le bas, libérant ainsi l'ergot 15 et par conséquent le doigt éjecteur 12 correspondant.

C'est un vérin 36, fixé sur l'arbre 32 de la roue éjectrice, qui provoque l'abaissement éventuel des poussoirs. Lorsque sa tige 37, porteuse d'un galet 38 s'abaisse, ce dernier vient appuyer en roulant sur la tête de celui des poussoirs 17 qui se présente à ce moment; il l'enfonce donc, ce qui libère le doigt éjecteur, après quoi la tige du vérin remonte, libérant la gâchette qui repousse à son tour le poussoir. La cadence de fonctionnement habituellement très élevée de la machine conduit à utiliser un vérin pneumatique à double action.

L'action du doigt éjecteur apparaît sur la figure 5: en cas de passage d'une bouteille défectueuse, le signal de défaut émis par le récepteur 6 déclenche avec un retard convenable le fonctionnement du vérin 36 et libère ainsi le doigt éjecteur qui se présentait en face de la bouteille en question. La portée extérieure convexe 20 de ce dernier vient appuyer sur le fût de la bouteille, de la façon indiquée en trait mixte, en 1, sur la figure puis, se déployant progressivement à la façon d'une came élastique, maintient la bouteille dans son alvéole, comme on le voyait déjà sur la figure 1, en repoussant les deux lames de l'aiguillage 28. Le doigt 12 échappe enfin pour venir en butée sur la goupille 22 (position 2) alors que la bouteille, déjà engagée par lui sur la dérivation, s'y trouve désormais retenue au niveau du col par le guide 9b et entre aussi en contact, au niveau du fût, avec le guide 9a.

Le doigt déployé arrive enfin, comme on le voit en 3 sur la figure, au contact de l'organe de réarmement 18 dont la came 25 l'oblige à se replier progressivement; la rampe formée par la portée conique 151 de la tête de l'ergot 15 vient finalement au contact du tendon 161 et commence à repousser la gâchette 16 vers le bas. Le doigt atteint ensuite le galet 27; celui-ci le repousse encore vers l'intérieur (position 4) de sorte que la rampe 151 de l'ergot 15 passe au-delà du tenon 162 qui remonte alors derrière l'épaulement 152, verrouillant à nouveau le doigt 12 qui échappe ensuite pour revenir en position de repos complet, c'est-à-dire en légère saillie sur la position du galet 27.

La machine de la figure 6 possède une structure très semblable à cele de la machine précédente et les références correspondantes ont été conservées pour les organes homologues. Cependant, elle est particulièrement destinée à ds bouteilles de petites dimensions circulant à très fortes cadences; c'est pourquoi la roue distributrice 3, dont le diamètre externe est inchangé, est équipée de trente-six postes. Deux fois plus petite, la roue éjectrice 11, qui est synchronisée mécaniquement, porte dix-huit doigts éjeteurs et tourne à vitesse angulaire double. Les données ci- dessus conduisent à une roue éjectrice nettement plus compacte que dans Is versions précédentes. D'autre part, le dessin de la machine est conçu pour que tous les doigts puissent agir dans des conditions identiques, la aprtie active 20' de leurs portées convexes 20a, 206 se plaçant à une même hauteur, située en l'occurrence en face de la zone de plus grand diamètre des bouteilles de façon à former une bande unique; à cette fin, les axes d'articulation 13a, 13b des doigts et l'ensemble de leurs mécanismes d'accrochage et d'éjection sont alternativement déportés de part et part et d'autre de cette bande, ce qui permet de les' loger plus facilement. Ainsi, comme le montre la figure 7, le moyeu 31 porte deux voiles distincts 34a, 34b; les axes 13a des doigts 12a, leurs ressorts 14a ainsi que les goupilles 22a sont portés par les joues 34a, 35a, les organes correspondants des doigts 12b par les joues 34b, 35b. Les doigts ont la forme de palettes en L, deux à deux symétriques, et les deux voiles 34a, 34b sont découpés alternativement en 39a et 39b pour laisser passer leurs extrémités, dont les portées externes 20a, 206 viennent ainsi s'aliger en une même bande d'éjection 40 entre les deux joues voisines. Les organes d'accrochage, ergots 15 (a et b) et gâchettes 16 (a et b) semblables à ceux des versions précédentes, sont visibles de place en place sur la figure 7.

Il existe encore un double volet d'aiguillage 28a, 28b mais la structure de l'organe de réarmement 18 est quelque peu différente; la came 25 est en effet porteuse de deux mentonnets 41a, 41b rappelés au repos par des ressorts respectifs 42a, 42b.

Lorsqu'on doigt 12 déployé mais déjà rabattu vers la roue 11 par la came 25 rencontre le mentonnet 41 correspondant, il le fait basculer vers l'aval, avançant ainsi vers la roue; le mentonnet repousse donc encore le doigt vers l'intérieur, provoquant son réaccrochage mais, une fois libéré par lui, il revient au repos ce qui lui évite ensuite d'entrer perpétuellement en contact, au cours de la rotation de la roue éjectrice, avec chacun des doigts 12 restés en position verrouillée. On pourrait encore de la même façon, utiliser par exemple une came à excentrique.

A titre indicatif, il est possible de prévoir les caractéristiques indiquées au tableau suivant, où l'on notera que la colonne 4 correspond à l'emploi conjoint de la roue distributrice de la colonne 3 et d'une roue éjectrice selon la colonne 2, dépourvue d'étoile d'entraînement 19, dont la vitesse a été augmentée pour introduire un glissement de l'ordre de 7% qui permet aux postes respectifs de rester face à face pendant le fonctionnement.

## Revendications

1. Dispositif de tri d'articles sur une chaîne de convoyeurs horizontaux, comprenant un ensemble d'éjection constitué d'une roue éjectrice (11) d'axe vertical montée en regard d'une roue distributrice en étoile (3), synchronisée avec elle et équipée, selon un pas correspondant au sien, d'une série de doigts éjecteurs (12) articulés sur des axes verticaux (13), qui accompagnent ces articles dans leur défilement et sont ainsi capables de les repousser hors de leur chemin normal, caractérisé en ce que ces doigts (12) ont une portée utile convexe longeant au repos la périphérie de la roue éjectrice (11) et que leurs axes (13) sont placés à leur partie aval.

2. Dispositif selon la revendication 1, dont les doigts sont montés imbriqués sur des axes déportés par rapport à leurs portées externes utiles, caractérisé en ce que ces doigts (12a, 12b) sont disposés symétriquement en deux rangées décalées, lesdits axes (13a, 13b) se trouvant altern- nativement de part et d'autre de la ligne d'éjection (40) formée par ces portées utiles (20').

3. Dispositif selon la revendication 1, caractérisé en ce que les doigts (12a, 12b) sont disposés en deux rangées périphériques superposées, décalées entre elles d'un demi-pas.

4. Dispositif selon l'une des revendications 1 à 3, caractérisé en ce que les doigts éjecteurs sont des organes passifs repoussés élastiquement vers l'extérieur mais normalement retenus en position rétractée par un organe d'accrochage (15).

5. Dispositif selon la revendication 4, dont les doigts déployés sont ramenés en position d'accrochage par un organe de réarmement extérieur passif à poste fixe (18), caractérisé en ce que l'un ds éléments (41) qui entrent alors en jeu pivote lors de la rencontre du doigt à réarmer pour s'effacer ensuite sous l'action d'un ressort (42).

6. Dispositif selon la revendication 5, caractérisé en ce que l'organe de réarmement comprend une came (25) associée à un mécanisme à mentonnet (41,42) sollicité par un doigt déployé à la suite de l'éjection d'un article.

7. Dispositif selon l'une revendications précédentes, caractérisé en ce que l'ensemble d'éjection est opposé à un aiguillage passif (28) que les doigts repoussent par l'intermediaire des articles lorsqu'ils se déploient.

## Patentansprüche

1. Sortiervorrichtung für Gegenstände auf einem waagerechten Förderband, mit einer Auswurfeinheit, die aus einem Auswurfrad (11) mit senkrechter Achse besteht, das gegenüber einem Verteilersternrad (3) angeordnet ist, mit diesem synchronisiert und mit einer seiner eigenen Teilung entsprechenden Mehrzahl von auf senkrechten Achsen (13) schwenkbar angeordneten Auswurffingern (12) versehen ist, welche die Gegenstände in ihrer Bewegung begleiten und dazu eingerichtet sind, sie aus ihrem normalen Weg zu stoßen, dadurch gekennzeichnet, daß diese Finger (12) eine konvexe Arbeitsfläche haben, die sich in Ruhelage entlang dem Umfang des Auswurfsrades (11) erstreckt und daß ihre Achsen (13) in ihrem hinteren Teil angeordnet sind.

2. Vorrichtung nach Anspruch 1, bei der die Finger sich überlappen und auf bezüglich ihrer äußeren Arbeitsflächen versetzten Achsen angeordnet sind, dadurch gekennzeichnet, daß die Finger (12a, 12b) symmetrisch in zwei gegeneinander versetzten Reihen angeordnet sind, wobei die Achsen (13a, 13b) sich abwechselnd auf beiden Seiten der Auswurflinie (40) befinden, die durch die Arbeitsflächen (20') gebildet wird.

3. Vorrichtung nach Anspruch 1, dadurch gekennzeichnet, daß die Finger (12a, 12b) in zwei übereinanderliegenden, peripheren Reihen angeordnet sind, die gegeneinander um einen halben Teilungsschritt versetzt sind.

4. Vorrichtung nach einem der Ansprüche 1 bis 3, dadurch gekennzeichnet, daß die Auswurffinger passive Organe sind, die elastisch nach außen gedrückt werden, aber normalerweise in zurückgezogener Stellung durch ein Halteorgan (15) festgehalten werden.

5. Vorrichtung nach Anspruch 4, bei der die ausgefahrenen Finger durch ein äußeres passives und fest angerodnetes Rückführorgan (18) in die Haltestellung zurückgeführt werden, -dadurch gekennzeichnet, daß eines der Elemente (41 die so zur Wirkung kommen, sich bei der Begegnung mit dem zurückzuführenden Finter dreht, um sich dann unter Wirkung einer Feder (42) zurückzustellen.

6. Vorrichtung nach Anspruch 5, dadurch gekennzeichnet, daß das Rückführorgan einen Nocken (25) umfaßt, der mit einem Klinkenmechanismus (41, 42) verbunden ist, der durch einen ausgefahrenen Finger nach dem Ausstoßen eines Gegenstandes betätigt wird.

7. Vorrichtung nach einem der vorstehenden Ansprüche, dadurch gekennzeichnet, daß die Auswurfeinheit gegenüber von einer passiven Weiche (28) liegt, welche die Finger, während sie ausfahren, unter Zwischenschaltung der Gegenstände zurückdrücken.

## Claims

1. Sorting device for articles on a chain of horizontal conveyors, comprising an ejector unit which consists of an ejector wheel (11) with a vertical axle mounted opposite a distributor star wheel (3), being synchronized therewith and, spaced according to the pitch thereof, provided with a series of ejecting fingers (12), pivoted on vertical axles (13), which accompany the articles in their movement and are adapted to push them out of their normal path, characterized in that said fingers (12) have a convex operating surface which in their normal position follow the periphery of the ejector wheel (11), and in that their axles (13) are placed in their downstream part.

2. Device according to claim 1, wherein the fingers are mounted in overlapping arrangement on axles which are offset relative to their operating surfaces, characterized in that the fingers (12a, 12b) are disposed symmetrically in two offset rows, with said axles (13a, 13b) being disposed alternately on both sides of the ejection line (40) formed by said operating surfaces (20').

3. Device according to claim 1, characterized in that said fingers (12a, 12b) are arranged in two superimposed peripheral rows which are offset relative to each other by half a step.

4. Device according to any one of claims 1 to 3, characterized in that the ejection fingers are passive members which are elastically pushed toward the outside, but are normally held in a retracted position by an attachment means (15).

5. Device according to claim 4, wherein said extended fingers are brought back into the attachment position by a fixed passive outer resetting member (18), characterized in that one of the elements (41) which then becomes effective, pivots upon meeting the finger to be reset to be retracted through the action of a spring (42).

6. Device according to claim 5, characterized in that the resetting member comprises a cam (25), associated with a hook mechanism (41, 42) actuated by an extended finger after the ejection of an article.

7. Device according to any of the preceding claims, characterized in that the ejecting unit is positioned opposite a passive direction switching means (28) onto which the fingers push by means of the articles when they are moved.
